# FASCICULE DE BREVET EUROPEEN

(11) **EP 1 770 661 B1**
(45) Date de publication et mention de la délivrance du brevet: **14.07.2010**
(21) Numéro de dépôt: 06381035.2
(22) Date de dépôt: 13.09.2006
(51) Int. Cl.: G07F 11/04, G07F 11/22

(54) **Dispositif distributeur de produits de divers types**
Verteilervorrichtung für Produkte verschiedener Art
Distributor device for products of various types

(30) Priorité: 20.09.2005 ES 200502064 U; 19.10.2005 ES 200502279 U; 16.01.2006 ES 200600082 U; 13.07.2006 ES 200601672 U
(43) Date de publication de la demande: 04.04.2007
(73) Titulaire: Estampaciones Lucio, S.A., 48510 Trápaga (ES)
(72) Inventeur: LUIS MIGUEL, LUCIO PÉREZ, 4510, TRÁPAGA (ES)
(74) Mandataire: Urizar Anasagasti, Jesus Maria

(56) Documents cités:
- BE-A- 357 758
- DE-A1- 2 112 082
- DE-A1- 2 645 772
- US-A- 1 871 000

## Description

### Objet de l'invention

Le présente modèle concerne un dispositif distributeur de produits qui fonctionne avec un monnayeur mécanique, qui incorpore une carcasse-magasin, à l'avant de laquelle est fixé un monnayeur qui présente extérieurement une rainure pour l'introduction d'une pièce de monnaie qui fait possible d'effectuer la rotation complète de la manette de commande et par conséquent du distributeur.

### Antécédents de l'invention.

Actuellement il existe des distributeurs de produits formés par une carcasse-magasin de produits, qui par la zone inférieure-avant inclut un dispositif distributeur d'unités du produit, qui est actionné au moyen d'un monnayeur de type mécanique. Ces monnayeurs présentent une rainure pour l'introduction de la pièce de monnaie et une manette de commande qui tourne lorsqu'il existe une pièce de monnaie à l'intérieur, en effectuant une rotation complète pendant laquelle un mécanisme agit sur le distributeur en même temps que la pièce de monnaie tombe dans la boîte à monnaie. En général, ce type de distributeurs incorporent le monnayeur dans un côté en bougeant ainsi plus facilement la platine ou l'accès du réservoir de produits; le problème principal réside dans l'espace libre qu'ils requièrent latéralement pour pouvoir les actionner, mais en outre, l'utilisateur a une mauvaise vision du monnayeur.

D'autre part, ce type de distributeurs a uniquement la possibilité de rendre des produits d'une seul type, empilés dans un seul magasin; ainsi en s'agissant de dispositifs de commande mécanique très simple, ils ne sont pas inhibés lorsque l'un des magasins manque de stocks, « en avalant » la pièce de monnaie de l'utilisateur sans que celui-ci soit récompensé avec un autre produit alternatif des stocks d'un autre magasin annexe.

Le document DE-2112082 de AUTONUMIS décrit un dispositif distributeur de produits de divers types, avec un monnayeur mécanique, le dispositif étant du type de ceux incorporant une carcasse-magasin, sur la partie avant de laquelle est fixé un monnayeur qui présente extérieurement une rainure pour l'introduction d'une pièce de monnaie qui fait possible d'effectuer un mouvement nécessaire du distributeur pour la livraison d'une unité de produit. L'intérieur de la carcasse présente un axe horizontal, qui déplace un levier distributeur. Une barre de sélection s'attache audit levier. Le basculement du levier entraîne l'unité de produit situé en face du produit en le poussant hors du magasin correspondant vers la zone de livraison au consommateur.

Tant le mouvement de la manette de commande, que le mécanisme interne et celui de sélection d'un produit diffèrent substantiellement du dispositif de l'invention.

### Description de l'invention

Le dispositif objet de ce modèle présente le monnayeur dans la partie avant de la carcasse-magasin de produits à distribuer de façon unitaire et l'axe de rotation de la manette de commande présente par l'intérieur de la carcasse une bielle pourvue d'une butée d'extrémité, tandis que le mécanisme distributeur de produits est constitué par une platine horizontale qui présente des prolongations latérales à travers lesquelles elle s'articule sur les côtés de la carcasse et présente inférieurement un ressort tendeur qui la maintienne dans la positionne la plus proche à la partie avant de la même, et une butée latérale sur laquelle agît celle existant dans la bielle du monnayeur pendant son parcours final en faisant basculer cette platine vers l'arrière, pour retourner à sa position avancée à la fin la tournée du parcours de l'arbre du monnayeur, pendant laquelle la pièce de monnaie introduite glisse vers un boite à monnaie intérieure.

Ladite platine présente latéralement une prolongation vers l'arrière, où elle dispose d'une butée horizontale, dirigée vers l'intérieur de la machine par-dessus de la boîte à monnaie, sur laquelle est situé un compteur qui présente un levier d'accumulation, dans lequel s'appuie ladite butée sur la partie finale de son parcours, en incrémentant le comptage dans les cas où elle a réussi à se déplacer jusqu'à cette zone après avoir livré une unité de produit.

Ce dispositif présente transversalement à l'intérieur de ladite carcasse divers magasins alignés. Le levier distributeur est situé dans une platine transversale, qui reçoit l'action de la manette de commande et présente une fenêtre longitudinale sur laquelle se déplace ledit levier au moyen d'une barre de sélection qui s'attache audit levier et apparaît frontalement à travers une rainure transversale, qui est positionnée manuellement sous le magasin ou la pile de produit sélectionné. De cette manière, il est possible de distribuer dans la même machine des divers produits différents, que l'utilisateur choisit au moyen de la barre de sélection parmi ceux qu'il observe frontalement.

L'ensemble de magasins de produits se ferme postérieurement au moyen d'un couvercle rigide, qui présente une bande inférieure flexible qui permet la sortie des paquets par cette zone au fur et à mesure que le levier les pousse, un serre-flan se positionnant au-dessus de chaque pile-magasin, de préférence à profil sous forme de « U », qui lorsque la pile est vide prend appui contre le couvercle dans la zone rigide en faisant impossible l'action du levier dans ce magasin. Ce simple système empêche que l'utilisateur puisse faire tourner le monnayeur s'il a sélectionné un magasin vide, de manière que s'il n'y a pas de stocks du produit sélectionné, et qu'il a déjà introduit la pièce de monnaie, il peut choisir un autre produit de l'une quelconque des autres colonnes ayant du contenu.

### Description des figures.

Pour complémenter la description en cours et afin de faciliter la compréhension des caractéristiques de l'invention, le présent mémoire descriptif est accompagné d'un ensemble de dessins dans lesquels, à caractère illustratif et non pas limitatif, on a représenté ce qui suit:
La figure 1 montre une vue en projection latérale du dispositif objet de ce modèle.
La figure 2 représente une vue en projection postérieure, depuis l'intérieur de la carcasse-magasin, de ce dispositif.

### Réalisation préférée de l'invention

Comme on peut observer dans les figures référencées, le dispositif distributeur de produits est constitué d'une platine (4) qui bascule par l'actionnement du monnayeur mécanique (10) qui est fixé dans la partie avant de la carcasse-magasin (1) des produits à distribuer de façon unitaire.

Le monnayeur (10) présente une manette de commande (9) qui est montée dans un arbre qui par l'intérieur incorpore une bielle (5) pourvue à son extrémité d'une butée de commande (8). Le monnayeur, lorsque l'on introduit une pièce de monnaie dans son intérieur, peut effectuer une rotation complète dans, en laissant tomber près de la fin du parcours la pièce de monnaie dans la boîte à monnaie (13), en même temps qu'il agit sur la platine (4) qui constitue dans ce cas le dispositif distributeur de produits.

La platine (4) présente en projection une forme de « U » renversé articulé aux extrémités, en étant pourvue d'un ressort (6) qui tend à la maintenir dans la position la plus avancée, c'est à dire devant les magasins (2) juste derrière l'unité de produit (3) située dans la partie inférieure de la pile. Lorsque l'on actionne le monnayeur, la butée (8) à la fin de son parcours impacte contre la butée (7) existante dans une prolongation de ladite platine (4) et, en surmontant la résistance du ressort (6), elle effectue un basculement de celle-ci pour favoriser la descente du levier (17) vers l'arrière et pousser ainsi l'unité de produit (3) située en face de celui-ci jusqu'à ce qu'elle tombe en dehors du magasin (2) correspondant vers la zone de sortie ou de livraison.

Comme on peut observer dans les figures, la machine distributrice de produits présente une carcasse (1) avec une boîte verticalement en largeur, qui présente postérieurement un couvercle de fermeture dont l'ouverture permet le remplissage, tandis qu'elle dispose frontalement, dans la zone inférieure, d'un monnayeur (10) de commande manuelle dans lequel une pièce de monnaie, d'un format déterminé, permet d'effectuer une rotation complète de la manette de commande (9). et par conséquent la livraison d'une unité de produit ainsi que la réception et la comptabilité de la pièce de monnaie.

Par-dessus les moyens de commande du monnayeur on observe une série de colonnes-magasins (2), alignées et ouvertes postérieurement, dans lesquelles sont disposés empilés des produits de différents types à distribuer. Ces colonnes présentent inférieurement une rainure dans laquelle peut se déplacer un levier de commande (17), qui s'accouple avec ladite platine (4), de manière qu'avec l'activation du monnayeur, elle pousse le paquet ou unité de produit (3) situé inférieurement depuis la pile vers la partie postérieure depuis où elle est canalisée vers la conduite de sortie ou livraison.

La platine (4) dispose d'une fenêtre allongée dans laquelle se déplace le levier (17) selon la volonté de l'utilisateur, au moyen d'une barre de sélection (12), qui apparaît frontalement à travers la rainure allongée (11); de manière que le propre utilisateur positionne le levier pousseur (17) sous la pile dont il veut extraire le produitqui, qui est montré dans la pochette de la machine en reproduction ou par observation directe lorsque celle-ci est transparente.

Comme on peut apprécier dans les figures, l'ensemble de piles-magasins (2) se ferme postérieurement au moyen d'une plaque (18) qui est pourvue inférieurement d'une zone flexible qui permet la sortie des paquets par celle-ci au fur et à mesure que le levier (17) les pousse ; ladite bande flexible présente une série de coupures qui définissent des franges (20) coïncidant avec l'ouverture frontale existante dans chaque magasin (2) dans la zone inférieure d'extraction en le fermant frontalement, mais pouvant fléchir de manière entre elles lorsqu'une pièce est extraite du magasin correspondant.

Sur chaque pile de produits est située une butée (21), en générale pourvue d'une configuration sus forme de « U », qui a une plus grande hauteur que la bande flexible (20), de manière que s'il n'y a plus de produit dans une colonne et cet élément est celui situé dans la zone inférieure de la pile-magasin, même si le levier (17) essaie de le pousser, il ne peut pas passer à travers ladite bande flexible (20) et rende impossible le mouvement du monnayeur, en indiquant à l'utilisateur qu'il doit choisir un autre produit d'une pile non épuisée pour faire que la pièce de monnaie introduite soit effective.

La plaque (18) s'emboîte par assemblage à travers une série de rainures disposées stratégiquement en coïncidant avec des crochets en saillie (19) situés sur chacune des cloisons (22) qui définissent les magasins successifs (2); de cette manière cette plaque peut s'extraire en poussant vers le haut et en la retirant après, ou la remettre en position en introduisant les crochets (19) dans les rainures.

Par-dessus la boîte à monnaie (13) est situé un compteur (14), pourvu d'un levier (15) d'incrément de comptage situé latéralement et sous une butée (16), associée à la platine (4), dans une prolongation latérale vers l'arrière qui celle-ci possède, lequel, une fois livrée une unité de produite et que la pièce de monnaie est tombée dans la boîte (13), il marche sur ledit levier (15) en incrémentant le comptage dans le marqueur (14).

Une fois décrite suffisamment la nature de l'invention, ainsi qu'un exemple de réalisation préférée, on constate aux effets opportuns que les matériaux, forme, format et disposition des éléments décrits pourront être modifiés si toutefois cela ne suppose pas une altération des caractéristiques essentielles de l'invention que l'on revendique à la suite:

## Revendications

1. Dispositif distributeur de produits de divers types, avec un monnayeur mécanique, du type de ceux incorporant une carcasse-magasin (1), su la partie avant de laquelle est fixé un monnayeur (10) qui présente extérieurement une rainure pour l'introduction d'une pièce de monnaie qui fait possible d'effectuer la rotation complète de la manette de commande (9) et par conséquent le mouvement nécessaire du distributeur pour la livraison d'une unité de produit, **caractérisé en ce que** l'arbre de rotation de ladite manette (9) présente par l'intérieur de la carcasse une bielle (5) pourvue d'une butée de commande (8), tandis que le mécanisme distributeur de produits est constitué par une platine horizontale (4), qui présente des prolongations latérales à travers lesquelles elle s'articule sur les côtés de la carcasse de la machine (1) en interposant un ressort tendeur (6) qui la maintient en position plus proche de la partie avant de celle-ci pendant que le monnayeur n'agit pas; ladite platine dispose d'une rainure longitudinale dans laquelle se déplace horizontalement un levier distributeur (17) le long de celui-ci, au moyen d'une barre de sélection (12) qui s'attache audit bielle (5) et qui apparaît frontalement à travers une rainure transversale (11), en permettant de positionner manuellement ladite levier (17) derrière le magasin (2) sélectionné parmi divers existants alignés transversalement dans la machine, dans chacun desquels sont empilés différents produits unitaires; tout ce de manière que lors de la rotation du monnayeur, après y avoir introduit une pièce de monnaie, il agit sur la butée latérale (7) de la platine (4) et favorise son basculement avec le parcours conséquent du levier (17) qui entraîne l'unité de produit (3) situé en face de celui-ci en la poussant hors du magasin (2) correspondant vers la zone de livraison au consommateur.

2. Dispositif, selon la revendication précédente, **caractérisé en ce que** l'ensemble de magasins (2) se ferme postérieurement au moyen d'un couvercle rigide, qui présente une bande inférieure flexible (20) qui permet la sortie des paquets (3) par cette zone au fur et à mesure que le levier (17) les pousse, un serre-flan (21) étant positionné au-dessus de chaque pile-magasin (2), de préférence à profil sous forme de « U », qui lorsque la pile est vide prend appui sur le couvercle (18) dans la zone rigide en faisant impossible l'actionnement du levier (17) dans ce magasin.

3. Dispositif, selon les revendications antérieures, **caractérisé en ce que** la bande flexible qui ferme inférieurement la sortie de paquets présente une série de coupures qui définissent des franges (20) coïncidant avec l'ouverture frontale existante dans chaque magasin (2) dans la zone inférieure d'extraction en le fermant frontalement, mais pouvant fléchir de forme indépendante parmi elles lorsqu'une pièce est extraite du magasin correspondant.

4. Dispositif, selon les revendications antérieures, **caractérisé en ce que** la platine (4) présente latéralement une prolongation vers l'arrière ou elle dispose d'une butée horizontale (16), dirigée vers l'intérieur de la machine pardessus la boîte à monnaie (13), sur laquelle est disposé un compteur (14), qui présente un levier d'accumulation (15), sur lequel s'appuie ladite butée (16) dans la partie finale de son parcours, en incrémentant le comptage dans les cas où il a réussi à se déplacer jusqu'à cette zone une fois livrée une unité de produit.

## Claims

1. A dispenser device for dispensing several types of products, with a mechanical coin box, of the type of those incorporating a storage casing (1), at the front of which there is fixed a coin box (10) externally having a groove for inserting a coin which enables performing the complete rotation of the actuating handle (9) and accordingly the necessary movement 10 of the dispenser for the delivery of a product unit, **characterized in that** the rotating shaft of said handle (9) has, inside the casing, a connecting rod (5) provided with a control stop (8), whereas the dispenser mechanism for dispensing products is formed by a horizontal flat bar (4), having side extensions through which it is articulated on the sides of the casing of the machine (1), a tension spring (6) being interposed which maintains it in the position closest to the front thereof when the coin box is not acting; said flat bar has a longitudinal groove in which a dispensing lever (17) moves horizontally along same, by means of a selecting bar (12) linking with said connecting rod (5) and frontally emerging through a transverse groove (11), allowing said lever (17) to be manually positioned behind the storage (2) selected from among several transversally aligned ones existing in the machine, in each of which different unitary products are stacked; all this is done such that upon rotating the coin box, after having inserted a coin therein, it acts on the side stop (7) of the flat bar (4) and brings about the pivoting thereof with the subsequent travel of the lever (17) which pulls the product unit (3) located opposite same outside the corresponding storage (2) towards the consumer delivery area.

2. The device according to the previous claim, **characterized in that** the group of storages (2) is closed at the rear part by means of a rigid cover having a flexible lower strip (20) allowing the exit of the packets (3) through this area as they are pushed by the lever (17), a preferably U-shaped hold-down plate (21) being placed on top of each storage stack (2), which hold-down plate abuts against the cover (18) in the rigid area when the stack is empty, making the actuation of the lever (17) in this storage impossible.

3. The device according to the previous claims, **characterized in that** the flexible strip closing at the bottom the exit of packets has a series of cuts defining fringes (20) coinciding with the front opening existing in each storage (2) in the lower extraction area, closing it at the front, but they can bend independently from one another when a piece is extracted from the corresponding storage.

4. The device according to the previous claims, **characterized in that** the flat bar (4) laterally has a backwards extension where there is arranged a horizontal stop (16), aimed towards the inside of the machine above the collection box (13), on which there is arranged a counting device (14) having an accumulation lever (15) on which said stop (16) acts in the final part of its travel, increasing the count in those cases in which it has moved to this area once a product unit has been delivered.

## Patentansprüche

1. Ausgabevorrichtung für verschiedenartige Produkte, mit einem mechanischen Münzfach, derart, die ein Magazingehäuse (1) enthält, an dessen Vorderseite ein Münzfach (10) befestigt ist, welches außen eine Nut zum Einwerfen einer Münze aufweist, welche es ermöglicht, eine vollständige Drehung des Betätigungsgriffs (9) durchzuführen, und folglich die notwendige Bewegung der Ausgabevorrichtung zur Abgabe einer Produkteinheit, **dadurch gekennzeichnet, dass** die Drehachse des genannten Griffs (9) im Inneren des Gehäuses eine Schubstange (5) aufweist, die mit einem Bedienungsanschlag (8) versehen ist, während der Produktausgabemechanismus aus einer horizontalen Platine (4) besteht, die seitliche Verlängerungen aufweist, durch welche sie an den Seiten des Gehäuses der Maschine (1) angelenkt ist, wobei dazwischen eine Spannfeder (6) angeordnet ist, die sie in einer zur Vorderseite derselben näheren Lage hält, während das Münzfach nicht tätig ist; die genannte Platine verfügt über eine längliche Nut, in welcher sich ein Ausgabehebel (17) horizontal entlang derselben durch eine Wählstange (12) verschiebt, die in die genannte Schubstange (5) eingreift und an der Vorderseite durch eine Quernut (11) hindurchragt, die es ermöglicht, den genannten Hebel (17) von Hand hinter das Magazin (2) zu positionieren, das aus mehreren vorhandenen, quer in der Maschine angeordneten Magazinen ausgewählt wird, wobei in jedem davon verschiedene einheitliche Produkte gestapelt sind; so dass beim Drehen des Münzfachs nach dem Einwurf einer Münze in demselbigen dieses auf den seitlichen Anschlag (7) der Platine (4) wirkt und sein Schwenken durchführt, mit dem folgenden Hub des Hebels (17), der die vor ihr gelegene Produkteinheit (3) mitnimmt, indem er sie aus dem entsprechenden Magazin (2) zum Bereich zur Abgabe an den Konsumenten hinausschiebt.

2. Vorrichtung nach dem vorherigen Anspruch, **dadurch gekennzeichnet, dass** sich die Gruppe von Magazinen (2) hinten durch einen starren Deckel schließt, der ein biegsames unteres Band (20) aufweist, welches den Austritt der Packungen (3) durch diesen Bereich ermöglicht, während sie von dem Hebel (17) geschoben werden, wobei oberhalb jedes Stapelmagazins (2) ein Niederhalter (21), vorzugsweise mit "U"-Profil, angeordnet ist, welcher, wenn der Stapel leer ist, gegen den Deckel (18) in dem starren Bereich anschlägt und dadurch eine Betätigung des Hebels (17) in diesem Magazin verhindert.

3. Vorrichtung nach den vorherigen Ansprüchen, **dadurch gekennzeichnet, dass** das biegsame Band, welches im unteren Bereich den Packungsausgang schließt, eine Reihe an Schnitten aufweist, die Fransenränder (20) definieren, welche sich mit der in jedem Magazin (2) bestehenden Vorderöffnung im unteren Entnahmebereich decken, wobei sie es an der Vorderseite schließen, die sich jedoch getrennt voneinander biegen können, wenn ein Stück aus dem entsprechenden Magazin entnommen wird.

4. Vorrichtung nach den vorherigen Ansprüchen, **dadurch gekennzeichnet, dass** die Platine (4) seitlich eine nach hinten verlaufende Verlängerung aufweist, wo sie über einen horizontalen Anschlag (16) verfügt, der in das Innere der Maschine oberhalb des Sammelkastens (13) ausgerichtet ist, über welchem ein Zähler (14) angeordnet ist, der einen Sammelhebel (15) aufweist, auf den der genannte Anschlag (16) am Ende seines Hubs trifft, wobei die Zählung erhöht wird, wenn er sich bis zu diesem Bereich verschoben hat, nachdem eine Produkteinheit abgegeben wurde.
